# EUROPÄISCHE PATENTSCHRIFT

(11) **EP 0 390 974 B1**
(45) Veröffentlichungstag und Bekanntmachung des Hinweises auf die Patenterteilung: **17.06.1992**
(21) Anmeldenummer: 89123025.2
(22) Anmeldetag: 13.12.1989
(51) Int. Cl.: B65D 47/28

(54) **Verschluss für flexible Flüssigkeitsbehälter**
Closure device for flexible liquid containers
Fermeture pour récipient flexible contenant des liquides

(30) Priorität: 06.04.1989 DE 3911183
(43) Veröffentlichungstag der Anmeldung: 10.10.1990
(73) Patentinhaber: BIELSTEINER VERSCHLUSSTECHNIK GmbH, D-51645 Gummersbach (DE)
(72) Erfinder: Rosenthal, Karl-Heinz, D-5226 Reichshof (DE)
(74) Vertreter: Strehl Schübel-Hopf Groening & Partner

(56) Entgegenhaltungen:
- FR-A- 2 233 248
- US-A- 4 057 177

## Beschreibung

Die Erfindung betrifft einen Verschluß für flexible Flüssigkeitsbehälter gemäß dem Oberbegriff des Patentanspruchs 1.

In der Regel bestehen die flexiblen Flüssigkeitsbehälter aus Kunststoff und ermöglichen die Abgabe von darin enthaltenem fließfähigen Gut dadurch, daß die Wandung des Behälters von Hand zusammengedrückt und durch die damit verbundene Verkleinerung des Innenvolumens des Behälters das darin befindliche fließfähige Gut durch den geöffneten Verschluß hindurch abgegeben werden kann. Die flexiblen Behälter sind in der Regel so gestaltet, daß ihre Wandung die ursprüngliche Lage selbsttätig wieder einnimmt, wenn die Bedienungsperson aufhört, auf die Behälterwand Druck auszuüben bzw. den Behälter los läßt und wegstellt. Die Wandung des Behälters nimmt naturgemäß nur dann die ursprüngliche Ausgangslage wieder ein, wenn dabei gleichzeitig atmosphärische Luft in das Innere des Behälters eindringen kann.

Dies setzt voraus, daß der Verschluß auch noch nach Abgabe der Behälterflüssigkeit eine gewisse Zeit geöffnet bleiben muß. Dadurch wird oftmals vergessen, den Behälter zu schließen, weil die Bedienungsperson sich inzwischen anderen Tätigkeiten zugewandt hat. Je nach der Art des Behälterinhalts wird dadurch in der Abgabeöffnung des Verschlusses zurückbleibende Flüssigkeit ausgetrocknet, wodurch unter Umständen der Behälter und sein Inhalt auf Dauer unbrauchbar werden können. Daneben kann in den meisten Fällen im Behälter enthaltene Flüssigkeit nur dann abgegeben werden, wenn der Behälter über Kopf gehalten wird, so daß der Behälterinhalt sich unmittelbar über dem Verschluß befindet und durch Druck auf die Behälterwand abgegeben werden kann. In diesem Fall ist jedoch die genauere Dosierung der abzugebenden Flüssigkeit oftmals schwierig, weil sich ein Nachtropfen nicht immer vermeiden läßt.

Der Erfindung liegt die Aufgabe zugrunde, einen Verschluß der in Anspruch 1 angegebenen bekannten Gattung so zu verbessern, daß ein damit ausgerüsteter flexibler Flüssigkeitsbehälter in im wesentlichen aufrechter Lage zur Abgabe von Flüssigkeit von Hand zusammengepreßt und nach seiner Freigabe sofort Luft ansaugen kann, ohne daß der Ausflußkanal des Verschlusses vollständig entleert wird, um bei erneuter Entleerung eine sofortige Abgabe des Behälterinhalts zu gewährleisten. Außerdem soll der Verschluß in geschlossenem Zustand tranportsicher sein.

Die Erfindung löst diese Aufgabe durch die im Kennzeichen des Patentanspruchs 1 enthaltenen Merkmale.

Die in Anspruch 2 erwähnte Hubvorrichtung auf der Kopfwand des Unterteils ermöglicht eine einwand- und verschleißfreie Bewegung des Oberteils zwischen seiner Schließ- und Offenstellung gegenüber dem Unterteil im Zusammenwirken mit der Vorspannvorrichtung.

Da gemäß Anspruch 3 das Unterteil mit einer Führungsnut für das längs verschiebliche Oberteil versehen ist, ist eine ästhetisch ansprechende Formgebung des Verschlusses bei sicherer Führung des Oberteils im Unterteil gewährleistet.

Die Ausgestaltung der Vorspannvorrichtung durch an der Außenseite von Seitenwangen des Oberteils angebrachte Federelemente gemäß Anspruch 4 ermöglicht es, die Vorspannvorrichtung einteilig mit dem Verschluß in einem Arbeitsgang zu formen. Auch die Hubvorrichtung kann gemäß Anspruch 6 einteilig mit dem Verschluß hergestellt werden, wobei die auf der Kopfwand vorgesehenen Hubnocken eine fühlbare Rastwirkung und Fixierung des Oberteils in der Schließstellung und Offenstellung desselben ermöglichen.

Durch die gemäß Anspruch 7 vorgesehene Ausflußhülse und Dichthülse an der Unterseite des Oberteils, die jeweils mit Vorspannung auf der Einlaßöffnung bzw. einer Restfüllgut-Auslaufsperre mit Vorspannung aufliegen, wird einerseits eine sichere Abdichtung des Ausflußkanals für die Abgabe der Flüssigkeit und für das Sauberhalten des Verschlusses in seinem geschlossenen Zustand erzielt.

Ferner ermöglicht der Oberteil des Verschlusses eine Anordnung der Abgabeöffnung radial und achsparallel zur Kopfwand (Anspruch 9) oder eine abwärts gerichtete Anordnung (Anspruch 10).

Die spezielle Verbindung zwischen Oberteil und Unterteil durch einen mit Scharnieren versehenen Steg gewährleistet die Unverlierbarkeit des Oberteils, insbesondere aber die Herstellung des erfindungsgemäßen Verschlusses als eine einzige Einheit. Darüber hinaus wird dadurch ein besonders vorteilhafter ästhetischer Gesamteindruck des Verschlusses sowohl in seiner Schließ- als auch in seiner Offenstellung erreicht.

Die Erfindung ist nachstehend anhand der schematischen Zeichnung von Ausführungsbeispielen näher erläutert. Es zeigen:
Fig. 1 einen Verschluß gemäß der Erfindung im Schließzustand in schaubildlicher Darstellung,
Fig. 2 den Verschluß in Fig. 1 in der geöffneten Stellung,
Fig. 3 eine Draufsicht auf das Unterteil und die Innenseite des Oberteils des Verschlusses,
Fig. 4 einen Längsschnitt IV-IV in Fig. 3,
Fig. 5 eine Unteransicht zu Fig. 3 mit der Unterseite des Unterteils und der Oberseite des Oberteils,
Fig. 6 einen Schnitt VI-VI in Fig. 4,
Fig. 7 einen Schnitt VII-VII in Fig. 3,
Fig. 8 einen Schnitt VIII-VIII in Fig. 3,
Fig. 9 einen Schnitt IX-IX in Fig. 3,
Fig. 10 eine Ansicht gemäß Pfeil X in Fig. 3,
Fig. 11 einen Schnitt entsprechend Schnitt IV-IV in Fig. 3, jedoch in geschlossener Stellung des Verschlusses,
Fig. 12 einen senkrechten Längsschnitt durch das Belüftungsventil in der Kopfwand mit Ansichten des Dichtdornes auf dem Belüftungsventil und dem dahinter liegenden Ventildorn,
Fig. 13 eine Ansicht gemäß Fig. 11, jedoch in Offenstellung des Verschlusses,
Fig. 14 eine Ansicht entsprechend Fig. 12, jedoch in Offenstellung des Verschlusses,
Fig. 15 eine zweite Ausführungsform des erfindungsgemäßen Verschlusses in einem senkrechten Längsschnitt durch die Durchtrittsöffnung und die Restfüllgut-Auslaufsperre in der Kopfwand des Unterteils mit dem Oberteil in Schließstellung und,
Fig. 16 eine Ansicht des Verschlusses in Fig. 15 in der Offenstellung.

In Fig. 1 und 2 ist ein vollständig aus Kunststoff hergestellter Verschluß 20 schaubildlich in geschlossener Stellung (Fig. 1) und in geöffneter Stellung (Fig. 2) dargestellt. Der Verschluß 20 besteht aus einem Verschlußunterteil 32 und einem Verschlußoberteil 34. Durch den Unterteil 32 erstreckt sich diametral eine Führungsnut 53, in der der Oberteil 34 quer zur Mittellängsachse des Verschlusses zwischen der in Fig. 1 gezeigten Schließstellung und der Offenstellung in Fig. 2 hin und her verschiebbar gelagert ist. Fig. 2 zeigt, daß die äußere Oberfläche des Oberteils 34 und des Unterteils 32 in der Schließstellung des Verschlusses miteinander bündig abschließen, so daß der Verschluß eine gefällige äußere Form hat.

In den Fig. 3 bis 5 ist der Verschluß 20 in einer Lage gezeigt, in der er einer entsprechenden Kunststoff-Spritzgießform einteilig entnommen wurde. Der Verschluß 20 ist für flexible, vorzugsweise aus Kunststoff bestehende Flüssigkeitsbehälter 30 (Fig. 11, 13, 15 und 16) vorgesehen, die durch Ausübung von Druck auf die flexible Behälterwandung entleert werden können. Der Verschluß 20 kann in an sich bekannter Weise als Prell- oder Gewindeverschluß ausgebildet sein. Der in den Fig. 4, 5, 11, 13, 15 und 16 gezeigte Verschluß hat einen Prellverschluß, bei dem zwei Schnapparme 84 (Fig. 4, 5) mit Schnappbacken 85, 86 einen Ringwulst 87 an der Außenseite eines die Behälteröffnung 47 umgebenden Behälterhalses 48 unter Rastwirkung untergreifen und den Verschlußunterteil 32 auf der Stirnseite des Behälterhalses 48 dicht verspannen. Dabei ist koaxial zu den Schnapparmen 84 innerhalb derselben ein zylindrischer Dichtkonus 35 an der Unterseite einer Kopfwand 49 des Unterteils 32 vorgesehen, der in die Öffnung 47 des Behälterhalses 48 abdichtend eingreift. Ein im wesentlichen zylindrischer Mantel 83 erstreckt sich radial außerhalb der bei den Schnapparme 84 vom Außenrand der Kopfwand 49 des Unterteils 32 nach unten bis zur Oberseite des Behälters 30.

Die Kopfwand 49 des Unterteils 32 ist für die Flüssigkeit im Behälter 30 mit einer Durchtrittsöffnung 50 versehen, die von einem konischen Rand 89 umgeben ist.

Der Oberteil 34 ist mit einer weiter unten näher beschriebenen Vorspannvorrichtung 55 ausgerüstet (Fig. 8 bis 10). Diese Vorspannvorrichtung wirkt mit dem Unterteil 32 derart zusammen, daß, wie Fig. 11 zeigt, in der Schließstellung des Oberteils 34 die Einlaßöffnung 51 einer Ausflußhülse 39, die in einen Ausflußkanal 36 im Oberteil 34 mündet, mit elastischer Vorspannung abdichtend auf einer vertieften, membranartigen Restfüllgut-Auslaufsperre 33 der Kopfwand 49 sowie in der Offenstellung des Oberteils 34 auf den konischen Rand 89 der Durchtrittsöffnung 50 in der Kopfwand 49 des Unterteils 32 abdichtend gepreßt ist (Fig. 13).

Die Ausflußhülse 39 ist in Richtung des Pfeiles X der Öffnungsbewegung des Oberteils 34 in geringem Abstand hinter einer Dichthülse 38 parallel zu dieser angeordnet und steht von der Unterseite 72 des Oberteils 34 auf der gleichen Länge wie die Dichthülse 38 nach unten vor. Die Dichthülse 38 liegt in der Schließstellung des Oberteils 34 mit elastischer Vorspannung abdichtend auf dem konischen Rand 89 der Durchtrittsöffnung 50 im Unterteil 32 auf und ist in der Offenstellung des Oberteils 34 im Abstand oberhalb der Kopfwand 49 des Unterteils 32 angeordnet, wie Fig. 11 und 13 zeigen.

Wie Fig. 13 zeigt, erstreckt sich in Öffnungsrichtung x des Oberteils 34 der Ausflußkanal 36 hinter der Ausflußhülse 39 bogenförmig abwärts zu seiner Abgabeöffnung 73, die in der Schließstellung des Oberteils 34 auf einer Dichtpfanne 90 auf der Oberseite der Kopfwand 49 des Unterteils 32 dicht aufliegt und in der Offenstellung des Oberteils 34 außerhalb der Kopfwand 49 nach unten offen liegt (Fig. 13).

Die Vorspannvorrichtung 55 besteht, wie insbesondere Fig. 3 bis 5 und 8 bis 10 zeigen, aus Federelementen 58, 59, die an der Außenseite von Seitenwangen 61, 62 des Oberteils 34 (Fig. 8) angebracht sind. Die kufenförmigen Federelemente 58, 59 greifen in an den Enden begrenzte, in Fig. 7 gezeigte Längsschlitze 63, 64 in den Seitenwänden 56, 57 der Führungsnut 53 ein und sind mit ihren Kufenenden 66, 67 an der oberen Schlitzkante 54 der beiden Längsschlitze 63, 64 geführt. Die Unterkante 65 der Seitenwangen 61, 62 des Oberteils wird dabei sowohl in der Schließstellung als auch in der Offenstellung des Oberteils 34 in geringem Abstand oberhalb der Kopfwand 49 des Unterteils 32 gehalten. Hierdurch wird der Oberteil 34 mit seinen für die Funktion des Verschlusses wichtigen Teilen ständig mit elastischer Vorspannung gegen die funktions-wichtigen Teile der Kopfwand 49 gepreßt, wie weiter unten näher beschrieben ist.

Gemäß Fig. 3, 6 und 7 ist auf der Oberseite der Kopfwand 49 eine Hubvorrichtung 60 vorgesehen, mittels welcher der Oberteil 34 bei seiner Bewegung aus der Schließ- bzw. Offenstellung in die Offen- bzw. Schließstellung von der Kopfwand 49 des Unterteils 32 entgegen der Wirkung der Vorspannvorrichtung 55 abhebbar ist. Die Hubvorrichtung 60 besteht aus zwei Hubnocken 70, 71. Die Hubnocken 70, 71 sind auf der Oberseite der Kopfwand 49 im Bereich der Bewegungsbahn der sich längs erstreckenden Unterkante 65 der Seitenwangen 61, 62 (Fig. 8) des Oberteils 34 angeordnet. Die Höhe der Hubnocken 70, 71 ist so bemessen, daß, wenn der Oberteil 34 mit den Unterkanten 65 der Seitenwangen 61, 62 auf den Hubnocken 70, 71 aufliegt, die unteren freien Enden der Dichthülsen 38, der Ausflußhülse 39, des Dichtdornes 44 und des Ventildornes 45 höher liegen als die höchsten Erhebungen der Kopfwand 49 und die Ränder der Auslaufsperre 33 und der Durchtrittsöffnung 50. Die Unterkante 65 der Seitenwangen 61, 62 des Oberteils 34 ist jeweils mit einem Ausschnitt 75 versehen, der dem Längsprofil der Hubnocken 70, 71 auf der Kopfwand 49 des Unterteils 32 entspricht. Durch den Eingriff der Hubnocken 70, 71 in den Ausschnitt 75 in beiden Seitenwangen 61, 62 des Oberteils 34 ist die Schließstellung des Oberteils 34 gegenüber dem Unterteil 32 bestimmt. Dabei greifen die Hubnocken 70, 71 jedoch mit soviel Spielraum in die Ausschnitte 75 der Seitenwangen 61, 62 ein, daß die Dichthülse 38 mit elastischer Vorspannung die Durchtrittsöffnung 50 abdichtet und auch der Ausflußkanal 36 an der Ein- und Austrittsseite 51, 73 gegenüber der Kopfwand 49 abgedichtet ist. Die Seitenwangen 61, 62 liegen zur Fixierung des Oberteils 34 in der Offenstellung mit einer hinteren Schrägfläche 68 an einer entsprechenden schrägen Stirnfläche 69 der Hubnocken 70, 71 an.

Die Kopfwand 49 ist, in Längsrichtung des Oberteils 34 gesehen, neben der Durchtrittsöffnung 50 mit einem Belüftungsventil 43 versehen (Fig. 3, 7, 12, 14). Das Belüftungsventil 43 besteht aus einer Membran 95, die ein mittleres Loch 96 aufweist. Das Loch 96 ist in der Schließstellung des Oberteils 34 durch einen Dichtdorn 44 verschlossen, der von der Unterseite 72 des Unterteils 32 herabragt (Fig. 12). In der Öffnungsstellung des Oberteils 34 wirkt die Membran 95 des Belüftungsventils 43 mit einem Ventildorn 45 zusammen, der ebenfalls von der Unterseite 72 des Oberteils parallel zum Dichtdorn 44 vorsteht, aber kürzer als dieser bemessen ist (Fig. 14). Durch die kürzere Bemessung des Ventildorns 45 hebt sich die Membran 95 von dem Ventildorn 45 ab und läßt den Luftdurchtritt von außen in den Behälter zu, wenn im Behälter Unterdruck herrscht. Hingegen wird beim Zusammenpressen des flexiblen Behälters zur Abgabe von Flüssigkeit die Membran 95 gegen den Ventildorn 45 gepreßt und abgedichtet. Beim nachfolgenden Freigeben des Behälters wird daher Luft nicht nur durch den Ausflußkanal 36, sondern auch durch das Belüftungsventil 43 in den Behälter 30 gedrückt. Dies hat zur Folge, daß zumindest für eine gewisse Zeit ein Teil der Flüssigkeitssäule innerhalb eines Steigrohres 31 verbleibt, so daß bei einer anschließenden Ausübung von Druck auf den Behälter (Pumpen) nur eine verhältnismäßig geringe Luftmenge herausgedrückt werden muß, ehe die in dem Steigrohr 31 sowie im Behälter 30 enthaltene Flüssigkeit abgegeben wird. Außerdem findet ein schnellerer Druckausgleich durch das Belüftungsventil 43 statt, so daß die Abgabe von Flüssigkeit aus dem Behälter 30 in kürzeren Zeitabständen stattfinden kann.

An der Unterseite der Kopfwand 49 ist koaxial zur Durchtrittsöffnung 50 eine Einstecköffnung 74 für das Steigrohr 31 vorgesehen, das mit der Einstecköffnung 74 durch Preßsitz und/oder Kleben oder Heißsiegeln verbunden sein kann. Das Steigrohr 31 erstreckt sich mit seinem unteren Ende bis zum Behälterboden (nicht gezeigt), so daß der Flüssigkeitsbehälter 30 in aufrechter Stellung vollständig entleert werden kann.

Fig. 3 bis 5 und 11 bis 14 zeigen, daß der Unterteil 32 und der Oberteil 34 durch einen Steg 79 miteinander verbunden sind, der gemäß Fig. 5 eine glatte Außenseite hat, an der Innenseite jedoch mit vier Scharnieren 40, 76, 77, 78 versehen ist, durch die Stegabschnitte 80, 81, 82 verbunden sind. Der an den Oberteil 34 angelenkte Stegabschnitt 82 sowie der mittlere Stegabschnitt 81 weisen eine dem Oberteil 34 entsprechende Breite auf. Der mit dem Unterteil 32 verbundene dritte Stegabschnitt 80 ist mit dem Mantel 83 des Unterteils 32 durch das Scharnier 40 verbunden, dessen Breite wesentlich kleiner als die Breite des Oberteils 34 bemessen ist. Diese Anordnung macht es möglich, daß dieser dritte Stegabschnitt 80 in der Schließlage des Oberteils 34 mit der Außenseite des Unterteils 32 bündig abschließt. Dies wird außerdem dadurch erreicht, daß das äußere, in das Scharnier 73 mit dem Mantel 83 des Unterteils 32 auslaufende Ende des dritten Stegabschnitts 80 mit einem Radius abgerundet ist, der dem Radius des Mantels 83 des Unterteils 32 etwa entspricht.

Die in den Fig. 15 und 16 gezeigte zweite Ausführungsform eines Behälterverschlusses 120 unterscheidet sich von der ersten Ausführungsform nur dadurch, daß der Auslaßkanal 136 auf gesamter Länge parallel zur Kopfwand 149 in eine Abgabeöffnung 173 ausmündet, die somit radial zur Hauptachse des Behälters 130 gerichtet ist und in die gegebenenfalls eine Sprühdüse eingesetzt werden kann. Im übrigen ist die Funktionsweise des Verschlusses mit derjenigen der ersten Ausführungsform in den Fig. 1 bis 14 identisch, wie sich ohne weiteres aus den Fig. ergibt, in denen den Bezugszeichen für die identischen oder funktionsmässig gleichen Bestandteile eine "1" vorangestellt ist.

Die Funktionsweise des erfindungsgemässen Behälterverschlusses ist am besten aus den Fig. 11 bis 14 zu ersehen, die im wesentlichen auch auf die Wirkungsweise der zweiten Ausführungsform in Fig. 15 und 16 zutrifft.

In Fig. 11 und 12 ist in zwei unterschiedlichen Schnitten die Schließstellung des Oberteils 34 gegenüber dem Unterteil 32 erkennbar. Die Ausflußhülse 39 ist durch die Restfüllgut-Auslaufsperre 33 vollständig abgedichtet, so daß Flüssigkeit, die nach der Abgabe von Flüssigkeit aus dem Behälter 30 in dem Ausflußkanal 36 und der Ausflußhülse 39 zurückgeblieben ist, nicht durch die Ausflußhülse 39 auslaufen und den Verschlußunterteil 32 verschmutzen kann. Ebenso ist die Abgabeöffnung 73 durch die Dichtpfanne 90 vollständig verschlossen, so daß auch aus diesem Ende des Ausflußkanals 36 etwa darin verbliebene Flüssigkeit nicht auslaufen und den Unterteil 32 des Verschlusses 20 verunreinigen kann. Die am oberen Ende verschlossene Dichthülse 38 dichtet die Durchtrittsöffnung 50 und damit den Behälter 30 nach außen ab. Der Steg 79 nimmt eine rechtwinklige Lage ein, wie Fig. 11 zeigt, die zu der in Fig. 1 gezeigten Formgebung des Verschlusses führt. Der mit dem Mantel 83 verbundene Stegabschnitt 80 schmiegt sich an die rückseitige konkave Wandung 91 des Mantels 83 an, während die beiden übrigen Stegabschnitte 81, 82 einen rechten Winkel bilden. Die Vorspannkraft der Federelemente 58, 59 wird praktisch vollständig als Schließkraft der Ausflußhülse 39 gegenüber der Durchtrittsöffnung 50 und des Dichtdornes 44 gegenüber dem Belüftungsventil 43 umgesetzt. Die Unterkanten 65 der Seitenwangen 61, 62 liegen daher in der Schließ- und Offenstellung des Oberteils 34 immer in einem geringen Abstand oberhalb der Oberseite der Kopfwand 49. Die Schließstellung des Oberteils 34 ist in Bewegungsrichtung des Oberteils dadurch fixiert, daß die Hubnocken 70, 71 in die entsprechenden Ausschnitte 75 der Seitenwangen 61, 62 unter Belassung eines Spielraumes eingreifen.

Bei Ausübung eines Drucks in Öffnungsrichtung x auf die Ober- und/oder Rückseite des Oberteils 34 und dessen Verbindungssteg 79 mit dem Unterteil 32 wird der Oberteil 34 infolge der schrägen Stirnflächen 69 der Hubnocken 70, 71 und der entsprechenden Schrägflächen 68 der Ausschnitte 75 in den Seitenwangen 61, 62 zunehmend bis auf die Höhe der Hubnocken 70, 71 entgegen der Federvorspannung der Federelemente 58, 59 angehoben. Infolgedessen können sowohl die Ausflußhülse 39 als auch die Dichthülse 38, ferner die Abgabeöffnung 73 und der Dichtdorn 44 von ihren Sitzen abgehoben und über die Ränder ihrer konischen Sitzflächen hinweg in die der Öffnungsposition des Oberteils 34 entsprechende Stellung überführt werden. Dies ist möglich, weil die Hubnocken 70, 71, wie insbesondere aus Fig. 3 ersichtlich ist, sich, in Längsrichtung des Oberteils 34 gesehen, mit ihrer Längsmitte genau auf einer Querschnittsebene des Oberteils 34 befinden, die in der Mitte zwischen den Achsen der Dichthülse 38 und der Ausflußhülse 39 bzw. dem Dichtdorn 44 und dem Ventildorn 45 liegt, die ihrerseits in jeweils einer Querschnittsebene des Oberteils 34 mit der Dichthülse 38 bzw. der Ausflußhülse 39 angeordnet sind.

Die Hin- und Herbewegung des Oberteils 34 zwischen Schließ- und Öffnungsstellung wird dadurch erleichtert, daß die Stirnseiten der Hubnocken 70, 71 ebenso wie die hintere Schrägfläche 68 der Seitenwangen 61, 62 abgeschrägt sind. Das Oberteil 34 greift in die Schließ- und Öffnungsstellung jeweils mit Rastwirkung ein. Gemäß Fig. 13 und 14 ist die Öffnungsstellung des Oberteils 34 dadurch gekennzeichnet, daß die Ausflußhülse 39 mit ihrem Öffnungsrand unter der Vorspannung der Federelemente 58, 59 dicht auf dem konischen Rand 89 der Durchtrittsöffnung 50 aufliegt. Die Abgabeöffnung 73 liegt außerhalb des Mantels 83 des Unterteils 32 nach unten offen. Die Dichthülse 38 liegt frei über der Oberseite der Kopfwand 49. Der Steg 79 liegt gestreckt innerhalb der Seitenwände 56, 57 der Führungsnut 53 im Unterteil 32.

Fig. 14 zeigt, daß in der Offenstellung des Oberteils 34 der Dichtdorn 44 frei über der Oberseite der Kopfwand 49 liegt. Da der Ventildorn 45 gegenüber dem Dichtdorn 44 kürzer bemessen ist, wird der Lochrand der Membran 95 beim Ausüben von Druck auf den flexiblen Kunststoffbehälter 30 dicht gegen den Ventildorn 45 gepreßt und abgedichtet. Wenn der Druck auf die Behälterwandung weggenommen wird, kann Luft durch das Belüftungsventil 43 in den Behälter strömen, wobei die eingedrückte Behälterwandung wieder ihre ursprüngliche Form annimmt. Gleichzeitig zeigt Fig. 14 deutlich, daß die hintere Schrägfläche 68 an der entsprechenden vorderen schrägen Stirnfläche 69 der Hubnocken 70, 71 anliegt und dadurch verhindert, daß der Oberteil 34 ohne weiteres nach rückwärts in Richtung seiner Schließstellung verschoben werden kann. Tatsächlich ist diese Schließbewegung nur durch Ausübung einer hinreichenden Kraft auf den Oberteil 34 in Schließrichtung möglich.

Die vorstehende Beschreibung der Öffnungsstellung des Oberteils 34 macht deutlich, daß die Vorspannkraft der Vorspannvorrichtung 55 ausschließlich der Abdichtung der Ausflußhülse 39 gegenüber der Durchtrittsöffnung 50 gilt, wobei wiederum die Unterkante 65 der Seitenwangen 61, 62 des Oberteils in einem geringen Abstand über der Oberseite der Kopfwand 49 liegen.

Die vorstehende Beschreibung zeigt, daß der erfindungsgemäße Verschluß auch als kindersicherer Verschluß für flexible Behälter mit einem Flüssigkeitsinhalt geeignet ist, der bei unsachgemässer Behandlung des Behälters und seines Inhalts eine Gefährdung des Benutzers mit sich bringen kann.

## Patentansprüche

1. Verschluß für flexible Flüssigkeitsbehälter, bestehend aus einem Unterteil (32,132), der auf dem die Öffnung (47) des Behälters (30,130) umgebenden Hals (48) dicht befestigbar ist und dessen Kopfwand (49,149) mit einer Durchtrittsöffnung (50,150) für die Flüssigkeit im Behälter (30,130) versehen ist, mit der ein bis zum Boden des Behälters reichender Steigrohr (31) dicht verbunden ist, einem Oberteil (34,134), der mit einem Schließorgan für die Durchtrittsöffnung (50,150) versehen und zwischen einer Schließstellung und Offenstellung bewegbar ist, dadurch gekennzeichnet, daß daß die Kopfwand (49,149) neben der Durchtrittsöffnung (50,150) mit einem Belüftungsventil (43) versehen ist, das eine Membran (95) mit einem Loch (96) aufweist, das in der Schließstellung des Oberteils (34,134) durch einen von der Unterseite (72) des Oberteils (34,134) herabstehenden Dichtdorn (44) verschlossen ist und in der Öffnungsstellung des Oberteils (34,134) mit einem von dessen Unterseite (72) vorstehenden Ventildorn (45) zusammenwirkt, der gegenüber dem Dichtdorn (44) kürzer bemessen ist, so daß nut bei Ausübung von Druck auf den flexiblen Behälter (30,130) das Belüftungsventil (43) geschlossen ist, eine Vorspannvorrichtung (55) dem Oberteil (34,134) zugeordnet ist, die mit dem Unterteil (32,132) derart zusammenwirkt, daß in der Schließstellung des Oberteils (34,134) die Einlaßöffnung (51) eines in eine Abgabeöffnung (73,173) mündenden Ausflußkanals (36,136) im Oberteil (34,134) mit elastischer Vorspannung abdichtend auf die Oberseite der Kopfwand (49,149) sowie in der Offenstellung des Oberteils (34,134) abdichtend auf den Rand der Durchtrittsöffnung (50,150) in der Kopfwand (49,149) des Unterteils (32) gepreßt ist.

2. Verschluß nach Anspruch 1, dadurch gekennzeichnet, daß eine Hubvorrichtung (60) auf der Kopfwand (49) des Unterteils (32) vorgesehen ist, mittels welcher der Oberteil (34) bei seiner Bewegung aus der Schließ- bzw. Offenstellung in die Offen- bzw. Schließstellung von der Kopfwand (49) des Unterteils (32) entgegen der Wirkung der Vorspannvorrichtung (55) abhebbar ist.

3. Verschluß nach den Ansprüchen 1 oder 2, dadurch gekennzeichnet, daß die Oberseite der Kopfwand (49) des Unterteils (32) den Boden einer Führungsnut (53) bildet, die sich diametral über die Kopfwand (49) erstreckt, von zueinander parallelen Seitenwänden (56, 57) begrenzt ist und in der der Oberteil (34) zwischen der Schließ- und Offenstellung hin und her verschiebbar gelagert ist.

4. Kunstoffverschluß nach Anspruch 3, dadurch gekennzeichnet, daß die Vorspannvorrichtung (55) aus Federelementen (58, 59) besteht, die an der Außenseite von Seitenwangen (61, 62) des Oberteils (34) angebracht sind und in an den Enden begrenzte Längsschlitze (63, 64) in den Seitenwänden (56, 57) der Führungsnut (53) eingreifen, an deren oberer Schlitzkante (54) die Federelemente (58, 59) derart geführt sind, daß die Unterkante (65) der Seitenwangen (61, 62) des Oberteils (34) in dessen Schließ- und Offenstellung in geringem Abstand über der Kopfwand (49) des Unterteils (32) angeordnet ist.

5. Verschluß nach Anspruch 4, dadurch gekennzeichnet, daß jedes Federelement (58, 59) kufenförmig ausgebildet ist, wobei die Kufenenden (66, 67) die obere Schlitzkante (54) der Längsschlitze (63, 64) in den Seitenwänden (56, 57) des Unterteils (32) federnd untergreifen.

6. Verschluß nach einem der Ansprüche 2 bis 5, dadurch gekennzeichnet, daß die Hubvorrichtung (60) aus Hubnocken (70, 71) besteht, die auf der Oberseite der Kopfwand (49) im Bereich der Bewegungsbahn der Seitenwangen (61, 62) des Oberteils (34) angeordnet sind, daß die Unterkante (65) der Seitenwangen (61, 62) des Oberteils (34) mit einem Ausschnitt (75) versehen ist, der dem Längsprofil der Hubnocken (70, 71) auf der Kopfwand (49) des Unterteils (32) etwa entspricht und die Schließstellung des Oberteils (34) gegenüber dem Unterteil (32) durch Eingriff jedes Hubnockens (70, 71) in den zugehörigen Ausschnitt (75) in beiden Seitenwangen (61, 62) des Oberteils (34) bestimmt und daß die Seitenwangen (61, 62) in der Öffnungsstellung des Oberteils (34) mit einer hinteren Schrägfläche (68) an einer schrägen Stirnfläche (69) der Hubnocken (70, 71) anliegen.

7. Verschluß nach einem der Ansprüche 1 bis 6, dadurch gekennzeichnet, daß die Einlaßöffnung (51) einer Ausflußhülse (39) zugeordnet ist, die in Richtung (x) der Öffnungsbewegung des Oberteils (34) in geringem Abstand vor einer Dichthülse (38) von der Unterseite (72) des Oberteils (34) auf der gleichen Länge wie die Dichthülse (38) parallel zu dieser vorsteht und mit der Einlaßöffnung (51) in der Schließstellung in eine vertiefte Restfüllgut-Auslaufsperre (33) der Kopfwand (49) eingreift und in der Offenstellung auf dem Rand (89) der Durchtrittsöffnung (50) in der Kopfwand (49) dicht aufliegt.

8. Verschluß nach Anspruch 7, dadurch gekennzeichnet, daß die Dichthülse (38) in der Schließstellung des Oberteils (34) auf dem Rand (89) der Durchtrittsöffnung (50) im Unterteil (32) abdichtend aufliegt sowie in der Offenstellung des Ober teils (34) im Abstand oberhalb der Kopfwand (49) des Unterteils (32) angeordnet ist.

9. Verschluß nach einem der Ansprüche 7 oder 8, dadurch gekennzeichnet, daß der Ausflußkanal (136) sich vom oberen Ende der Ausflußhülse (139) zu dieser radial und achsparallel zur Kopfwand (149) in Richtung seiner Abgabeöffnung (173) erstreckt.

10. Verschluß nach einem der Ansprüche 7 oder 8, dadurch gekennzeichnet, daß der Ausflußkanal (36) sich vom oberen Ende der Ausflußhülse (39) zu seiner Abgabeöffnung (73) bogenförmig abwärts erstreckt, die in der Schließstellung des Oberteils (34) auf der Oberseite der Kopfwand (49) des Unterteils (32) dicht aufliegt und in der Offenstellung des Oberteils (34) außerhalb der Kopfwand (49) nach unten offen liegt.

11. Verschluß nach Ansprüche 1 bis 11, dadurch gekennzeichnet, daß die Kopfwand (49) an ihrem der Abgabeöffnung (73) abgekehrten Ende über einen mit mehreren Scharnieren (40, 76, 77, 78) versehenen Steg (79) einteilig mit dem Unterteil (32) verbunden ist.

12. Verschluß nach Anspruch 11, dadurch gekennzeichnet, daß der Steg (79) aus drei durch die Scharniere (40, 76, 77, 78) verbundenen Stegabschnitten (80, 81, 82) besteht, von denen der an den Oberteil (34) angelenkte Stegabschnitt (82) sowie der mittlere Stegabschnitt (81) eine dem Oberteil (34) entsprechende Breite aufweisen, während der mit dem Unterteil (32) verbundene dritte Stegabschnitt (80) durch ein Scharnier (40) mit dem Mantel (83) des Unterteils (32) verbunden ist, dessen Breite wesentlich kleiner als die Breite des Oberteils (34) bemessen ist.

13. Verschluß nach Anspruch 12, dadurch gekennzeichnet, daß das äußere, in das Scharnier (78) mit dem Mantel (83) des Unterteils (32) auslaufende Ende des dritten Stegabschnitts (80) mit einem Radius abgerundet ist, der dem Radius des Mantels (83) des Unterteils (32) etwa entspricht.

## Claims

1. Closure for flexible liquid containers comprising a lower portion (32,132) which may be sealingly secured on the throat (48) surrounding the opening (47) of the container (30,130) and whose head wall (49,149) is provided with a flow opening (50,150) for the liquid in the container (30,130) with which a riser tube (31), which reaches the base of the container, is sealingly connected, an upper portion (34,134) which is provided with a closure member for the flow opening (50,150) and is movable between a closed position and an open position, characterised in that the head wall (49,149) is provided adjacent the flow opening (50,150) with a ventilation valve (43), which has a membrane (95) with a hole (96), which, in the closed position of the upper portion (34,134), is closed by a sealing peg (44) projecting down from the underside (72) of the upper portion (34,134) and, in the open position of the upper portion (34,134), cooperates with a valve peg (45) which projects from its underside (72) and which is shorter than the sealing peg (44) so that the ventilating valve (43) is only closed when a pressure is exerted on the flexible container (30,130), associated with the upper portion (34,134) is a biasing device (55) which cooperates with the lower portion (32,132) such that the inlet opening (51) of an outlet passage (36,136), which communicates with a delivery opening (73,173), in the upper portion (34,134) is pressed, in the closed position of the upper portion (34,134), with an elastic biasing force in a sealing manner onto the upper surface of the head wall (49,149) and, in the open position of the upper portion (34,134), in a sealing manner onto the edge of the flow opening (50,150) in the head wall (49,149) of the lower portion (32).

2. Closure as claimed in claim 1, characterised in that provided on the head wall (49) of the lower portion (32) there is a lifting device (60) by means of which the upper portion (34) may be lifted up from the head wall (49) of the lower portion (32) against the action of the biasing device (55) when it is moved out of the closed or open position into the open or closed position, respectively.

3. Closure as claimed in claim 1 or 2, characterised in that the upper surface of the head wall (49) of the lower portion (32) defines the base of a guide groove (53) which extends diametrically over the head wall (49), is defined by mutually parallel side walls (56,57) and in which the upper portion (34) is mounted to be slidable back and forth between the closed and open positions.

4. Plastics closure as claimed in claim 3, characterised in that the biasing device (55) comprises spring elements (58,59) which are mounted on the outer surface of side cheeks (61,62) of the upper portion (34) and engage in longitudinal slits (63,64) limited at the ends in the side walls (56,57) of the guide groove (53), on whose upper slit edge (54) the spring elements (58,59) are guided so that the lower edge (65) of the side cheeks (61,62) of the upper portion (34) is disposed in the closed and open positions thereof at a small distance above the head wall (49) of the lower portion (32).

5. Closure as claimed in claim 4, characterised in that each spring element (58,59) is of skid-shaped construction, whereby the skid ends (66,67) resiliently engage beneath the upper slit edge (54) of the longitudinal slits (63,64) in the side walls (56,57) of the lower portion (32).

6. Closure as claimed in one of claims 2 to 5, characterised in that the lifting device (60) comprises lifting cams (70,71) which are arranged on the upper surface of the head wall (49) in the region of the movement path of the side cheeks (61,62) of the upper portion (34), that the lower edge (65) of the side cheeks (61,62) of the upper portion (34) is provided with an opening (75) which approximately corresponds to the longitudinal profile of the lifting cams (70,71) on the head wall (49) of the lower portion (32) and determines the closed position of the upper portion (34) with respect to the lower portion (32) by engagement of each lifting cam (70,71) in the associated opening (75) in the two side cheeks (61,62) of the upper portion (34) and that in the open position of the upper portion (34) the side cheeks (61,62) engage an oblique end surface (69) of the lifting cam (70,71) with a rear oblique surface (68).

7. Closure as claimed in one of claims 1 to 6, characterised in that the inlet opening (51) is associated with an outlet sleeve (39) which projects in the direction (x) of the opening movement of the upper portion (34) at a small spacing in front of a sealing sleeve (38) from the underside (71) of the upper portion (34) to the same length as the sealing sleeve (38) and parallel to it and engages with the inlet opening (51), in the closed position, in a recessed remaining filling material outlet barrier (33) on the head wall (49) and, in the open position, sealingly engages the edge (89) of the flow opening (50) in the head wall (49).

8. Closure as claimed in claim 7, characterised in that the sealing sleeve (38) sealingly engages the edge (89) of the flow opening (50) in the lower portion (32) in the closed position of the upper portion (34) and, in the open position of the upper portion (34), is arranged spaced above the head wall (49) of the lower portion (32).

9. Closure as claimed in one of claims 7 or 8, characterised in that the outlet passage (136) extends from the upper end of the outlet sleeve (139) radially to it and parallel to the axis of the head wall (149) in the direction of its delivery opening (173).

10. Closure as claimed in one of claims 7 or 8, characterised in that the outlet passage (36) extends arcuately upwards from the upper end of the outlet sleeve (39) to its delivery opening (73) which, in the closed position of the upper portion (34), sealingly engages the upper surface of the head wall (49) of the lower portion (32) and, in the open position of the upper portion, (34) lies downwardly open outside the head wall (49).

11. Closure as claimed in one of claims 1 to 11, characterised in that the head wall (49) is integrally connected at its end directed away from the delivery opening (73) to the lower portion (32) by means of a web (79) provided with a plurality of hinges (40,76,77,78).

12. Closure as claimed in claim 11, characterised in that the web (79) comprises three web sections (80,81,82) which are connected by the hinges (40,76,77,78) and of which the web section (82) connected to the upper portion (34) and the central web section (81) have a breadth corresponding to the upper portion (34) whilst the third web section (80), which is connected to the lower portion (32), is connected by a hinge (40) to the wall (83) of the lower portion (32), the breadth of which is substantially smaller than the breadth of the upper portion (34).

13. Closure as claimed in claim 12, characterised in that the outer end, which runs out into the hinge (78) with the wall (83) of the lower portion (32), of the third web section (80) is rounded with a radius which approximately corresponds to the radius of the wall (83) of the lower portion (32).

## Revendications

1. Bouchon pour un récipient souple pour liquide comprenant : une partie inférieure (32, 132), qui peut être fixée de façon étanche sur le col (48) entourant l'ouverture (47) du récipient (30, 130) et dont la paroi de tête (49, 149) est pourvue d'un orifice (50, 150) de passage du liquide situé dans le récipient (30, 130), qui est relié de façon étanche à un tube d'extraction (31) s'étendant jusqu'au fond du récipient, une partie (34, 134), qui est pourvue d'un organe de fermeture de l'orifice de passage (50, 150) et qui est déplaçable entre une position de fermeture et une position d'ouverture, bouchon caractérisé en ce que la paroi de tête (49, 149) est pourvue, à côté de l'orifice de passage (50, 150), d'une soupape d'aération (43) comportant une membrane (95) pourvue d'un trou (96) qui est obturé, dans la position de fermeture de la partie supérieure (34, 134), par un tampon d'étanchéité (44) faisant saillie vers le bas du côté inférieur (72) de la partie supérieure (34, 134) et qui coopère, dans la position d'ouverture de la partie supérieure (34, 134), avec un tampon de soupape (45) faisant saillie de son côté inférieur (72) et qui a une dimension plus courte que le tampon d'étanchéité (44) de telle sorte que, seulement lorsqu'une pression est exercée sur le récipient souple (30, 130), la soupape d'aération (43) soit fermée, un dispositif de précontrainte (55) est associé à la partie supérieure (34, 134) et coopère avec la partie inférieure (32, 132) de telle sorte que, dans la position de fermeture de la partie supérieure (34, 134), l'ouverture d'entrée (51) d'un canal de décharge (36, 136), débouchant dans l'ouverture de versement (73, 173) et prévu dans la partie supérieure (34, 134), soit appliquée avec une précontrainte élastique et de façon étanche contre le côté supérieur de la paroi de tête (49, 149) et de telle sorte que, dans la position d'ouverture de la partie supérieure (34, 134), elle soit appliquée de façon étanche contre le bord de l'orifice de passage (50, 150) prévu dans la paroi de tête (49, 149) de la partie inférieure (32).

2. Bouchon selon la revendication 1, caractérisé en ce qu'il est prévu sur la paroi de tête (49) de la partie inférieure (32) un dispositif d'actionnement (60) à l'aide duquel la partie supérieure (34), lors de son mouvement de la position de fermeture ou d'ouverture jusque dans la position d'ouverture ou de fermeture, peut être écartée de la paroi de tête (49) de la partie inférieure (32) en opposition à la force du dispositif de précontrainte (55).

3. Bouchon selon les revendications 1 ou 2, caractérisé en ce que le côté supérieur de la paroi de tête (49) de la partie inférieure (32) forme le fond d'une rainure de guidage (53) qui s'étend diamétralement dans la paroi de tête (49) et qui est délimitée par des parois latérales (56, 57) mutuellement parallèles, et dans laquelle la partie supérieure (34) est montée de façon à pouvoir se déplacer alternativement entre la position de fermeture et la position d'ouverture.

4. Bouchon en matière plastique selon la revendication 3, caractérisé en ce que le dispositif de précontrainte (55) se compose d'éléments élastiques (58, 59), qui sont disposés sur le côté extérieur des joues latérales (61, 62) de la partie supérieure (34) et qui s'engagent dans des fentes longitudinales (63, 64), fermées aux extrémités et situées dans les parois latérales (56, 57) de la rainure de guidage (53), les éléments élastiques (58, 59) étant guidés sur le bord supérieur de fente (54) de telle sorte que le bord inférieur (65) des joues latérales (61, 62) de la partie supérieure (34) soit disposé, dans sa position de fermeture et d'ouverture, à une légère distance au-dessus de la paroi de tête (49) de la partie inférieure (32).

5. Bouchon selon la revendication 4, caractérisé en ce que chaque élément élastique (58, 59) est agence en forme de patin, les extrémités de patins (66, 67) s'accrochant élastiquement en dessous du bord supérieur (54) des fentes longitudinales (63, 64) prévues dans les parois latérales (56, 57) de la partie inférieure (32).

6. Bouchon selon une des revendications 2 à 5, caractérisé en ce que le dispositif d'actionnement (60) se compose de saillies d'actionnement (70, 71), qui sont situées sur le côté supérieur de la paroi de tête (49) dans une zone de la voie de déplacement des joues latérales (61, 62) de la partie supérieure (34), en ce que le bord inférieur (65) des joues latérales (61, 62) de la partie supérieure (34) est pourvu d'une échancrure (75) qui correspond à peu près au profil longitudinal des saillies d'actionnement (70, 71) prévues sur la paroi de tête (49) de la partie inférieure (32) et détermine la position de fermeture de la partie supérieure (34) par rapport à la partie inférieure (32) par engagement de chaque saillie d'actionnement (70, 71) dans l'échancrure correspondante (75) prévue dans les deux joues latérales (61 et 62) de la partie supérieure (34) et en ce que les joues latérales (61, 62) s'appliquent, dans la position de fermeture de la partie supérieure (34), par une surface arrière inclinée (68) contre une surface avant inclinée (69) des saillies d'actionnement (70, 71).

7. Bouchon selon une des revendications 1 à 6, caractérisé en ce que l'ouverture d'entrée (51) est associée à un fourreau de décharge (39), qui est situé, dans la direction (x) du mouvement d'ouverture de la partie supérieure (34), à une petite distante en avant d'un fourreau d'étanchéité (38), en faisant saillie du côté inférieur (72) de la partie supérieure (34) sur la même longueur que le fourreau d'étanchéite (38) parallèlement à celui-ci, et qui s'accroche, avec l'ouverture d'entrée (51) dans la position de fermeture, dans un creux anti-égouttage (33) de la paroi de tête (49) alors que, dans la position d'ouverture, il s'applique de façon étanche contre le bord (89) de l'orifice de passage (50) prévu dans la paroi de tête (49).

8. Bouchon selon la revendication 7, caractérisé en ce que le fourreau d'étanchéité (38) s'applique de façon étanche, dans la position de fermeture de la partie supérieure (34), contre le bord (89) de l'orifice de passage (50) prévu dans la partie inférieure (32) et, dans la position d'ouverture de la partie supérieure (34), il est situé à distance au-dessus de la paroi de tête (49) de la partie inférieure (32).

9. Bouchon selon une des revendications 7 ou 8, caractérisé en ce que le canal de décharge (136) s'étend à partir de l'extrémité supérieure du fourreau de décharge (139), radialement par rapport à celui-ci et, parallèlement à l'axe, vers la paroi de tête (149) en direction de son ouverture de décharge (173).

10. Bouchon selon une des revendications 7 ou 8, caractérisé en ce que le canal de décharge (36) s'étend vers le bas avec une forme incurvée à partir de l'extrémité supérieure du fourreau de décharge (39) en direction de son ouverture de versement (73) et, dans la position de fermeture de la partie supérieure (34), il s'applique de façon étanche contre le côté supérieur de la paroi de tête (49) de la partie inférieure (32) alors que, dans la position d'ouverture de la partie supérieure (34), il est situé à l'extérieur de la paroi de tête (49) en étant ouvert vers le bas.

11. Bouchon selon une des revendications 1 à 11, caractérisé en ce que la paroi de tête (49), à son extrémité opposée à l'ouverture de versement (73), est reliée d'une seule pièce avec la partie inférieure (32) par l'intermédiaire d'une paroi (79) pourvue de plusieurs charnières (40, 76, 77, 78).

12. Bouchon selon la revendication 11, caractérisé en ce que la paroi (79) se compose de trois parties (80, 81, 82) reliées par les charnières (40, 76, 77, 78) et dont la portion de paroi (82), articulée sur la partie supérieure (34), ainsi que la portion centrale (81) ont une largeur correspondant à la partie supérieure (34) tandis que la troisième portion de paroi (80), liée à la partie inférieure (32), est reliée par une charnière (40) avec l'enveloppe (83) de la partie inférieure (32), dont la largeur a une dimension sensiblement plus petite que la largeur de la partie supérieure (34).

13. Bouchon selon la revendication 12, caractérisé en ce que l'extrémité de la troisième portion de paroi (80), rejoignant l'enveloppe (83) de la partie inférieure (32) dans la charnière (78), est arrondie avec un rayon correspondant à peu près au rayon de l'enveloppe (83) de la partie inférieure (32).
